# EUROPÄISCHE PATENTSCHRIFT

(11) **EP 3 880 922 B1**
(45) Veröffentlichungstag und Bekanntmachung des Hinweises auf die Patenterteilung: **08.01.2025**
(21) Anmeldenummer: 19797159.1
(22) Anmeldetag: 18.10.2019
(51) Int. Cl.: E05D 15/26, E05D 15/58

(54) **FÜHRUNGSSYSTEM ZUR FÜHRUNG EINES BEWEGBAR GELAGERTEN TÜRFLÜGELS**
GUIDE SYSTEM FOR GUIDING A MOVABLY MOUNTED DOOR LEAF
SYSTÈME DE GUIDAGE POUR LE GUIDAGE D'UN BATTANT DE PORTE MONTÉ DE MANIÈRE MOBILE

(30) Priorität: 14.11.2018 AT 509982018
(43) Veröffentlichungstag der Anmeldung: 22.09.2021
(73) Patentinhaber: Julius Blum GmbH, 6973 Höchst (AT)
(72) Erfinder: GÖTZ, Christof, 6890 Lustenau (AT)
(74) Vertreter: Torggler & Hofmann Patentanwälte - Innsbruck
(86) Internationale Anmeldenummer: PCT/AT2019/060348
(87) Internationale Veröffentlichungsnummer: WO 2020/097639

(56) Entgegenhaltungen:
- WO-A1-2011/161707
- WO-A1-2018/129568
- WO-A1-2018/129575

## Beschreibung

Die vorliegende Erfindung bezieht sich auf ein Führungssystem zur Führung wenigstens eines bewegbar gelagerten Türflügels, insbesondere einer Falt-Schiebe-Tür, relativ zu einem feststehenden Möbelteil, umfassend:
- zumindest einen Träger zur bewegbaren Lagerung des wenigstens einen Türflügels,
- zumindest eine am feststehenden Möbelteil zu befestigende Führungsschiene zur Führung des wenigstens einen Trägers,
- zumindest eine Führungsvorrichtung zur verschiebbaren Lagerung des wenigstens einen Trägers entlang der Führungsschiene,
- zumindest einen Laufwagen, welcher mit dem wenigstens einen Türflügel koppelbar ist,
- zumindest eine Aufnahmevorrichtung zur Aufnahme des wenigstens einen Laufwagens, wobei sich die wenigstens eine Aufnahmevorrichtung in einer Längsrichtung des wenigstens einen Trägers an den wenigstens einen Träger anschließt.

Im Weiteren betrifft die Erfindung ein Möbel mit einem feststehenden Möbelteil und mit zumindest einem Türflügel, welcher durch ein Führungssystem der zu beschreibenden Art relativ zum feststehenden Möbelteil bewegbar gelagert ist.

In der WO 2018/129575 A1 der Anmelderin ist in den Figuren 10a, 10b ein Führungssystem für Türflügel mit zwei rechtwinklig zueinander verlaufenden Führungsschienen gezeigt, wobei ein Träger in Form einer länglichen Säule zur Lagerung wenigstens eines Türflügels vorgesehen ist. Der Träger ist - zusammen mit den beiden Türflügeln - in einer Tiefenrichtung des Möbelkorpus verfahrbar gelagert, sodass die Türflügel bei Nichtgebrauch in einer parallel zueinander verlaufenden Stellung in einem seitlichen Einschubschacht des Möbelkorpus versenkbar sind. Zu diesem Zweck ist an der Seitenwand des Möbelkorpus eine Führungsschiene befestigt, wobei der Träger über eine Stützrolle entlang der Führungsschiene in der Tiefenrichtung des Möbelkorpus verfahrbar gelagert ist. Ein mit dem Türflügel koppelbarer Laufwagen ist ausgehend von einer weiteren Führungsschiene, welche parallel zu einer Vorderkante des Möbelkorpus verläuft, auf eine mit dem Träger verbundene Aufnahmevorrichtung transferierbar. Der Übergang zwischen der weiteren Führungsschiene und der Aufnahmevorrichtung des Trägers kann allerdings, je nach Gewicht der Türflügel, etwas holprig sein. Durch das Gewicht und durch allfällig vorgenommene Einstellungen einer Lage der Türflügel kann es zusätzlich zu einer Verwindung oder Schrägstellung des Trägers kommen, wobei die Stützrolle relativ zu der an der Seitenwand befestigten ersten Führungsschiene verkantet wird. Neben einer ungünstigen Kinematik der Türflügel kann dies auch zu einseitigen Belastungen der Stützrollen führen, welche zu einem ungleichmäßigen Abrieb und damit zu einem vorzeitigen Verschleiß der Stützrolle führen. Ein weiteres Führungssystem mit den Merkmalen des einleitenden Teils des Anspruchs 1 ist in der WO 2018/129568 A1 offenbart.

Aufgabe der vorliegenden Erfindung ist es, ein Führungssystem der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen definiert. Gemäß der Erfindung ist vorgesehen, dass die zumindest eine Aufnahmevorrichtung relativ zum Träger in der Längsrichtung des Trägers bewegbar gelagert ist.

Mit anderen Worten sind der Träger und die Aufnahmevorrichtung für den Laufwagen als voneinander gesonderte Bauteile ausgebildet, welche in einer Längsrichtung des Trägers begrenzt zueinander verschiebbar gelagert sind. Auf diese Weise werden der Träger und die Aufnahmevorrichtung voneinander entkoppelt, sodass die Aufnahmevorrichtung für den Laufwagen, beispielsweise durch eine Belastung durch das Gewicht des Türflügels oder durch eine durch eine Einstellung des Türflügels herbeigeführte Verwindung oder Schrägstellung des Trägers, von diesen Belastungen weitgehend unberührt bleibt.

Die Führungsvorrichtung des Trägers kann zumindest eine Laufrolle aufweisen, welche entlang der Führungsschiene bewegbar gelagert ist.

Bei einem bevorzugten Ausführungsbeispiel der Erfindung kann vorgesehen sein, dass die Aufnahmevorrichtung zumindest eine von der Führungsvorrichtung des Trägers gesonderte Stützrolle aufweist, welche entlang der Führungsschiene bewegbar gelagert ist.

Dabei kann vorgesehen sein, dass die Führungsschiene einen ersten Laufsteg und einen vom ersten Laufsteg gesonderten zweiten Laufsteg aufweist, wobei die Laufrolle der Führungsvorrichtung des Trägers entlang des ersten Laufsteges der Führungsschiene und die zumindest eine Stützrolle der Aufnahmevorrichtung entlang des zweiten Laufsteges der Führungsschiene bewegbar gelagert ist. Mit anderen Worten können der Holm und die Aufnahmevorrichtung jeweils zumindest eine oder mehrere Laufrolle(n) oder Stützrolle(n) aufweisen, welche jeweils an voneinander gesonderten Laufstegen der Führungsschiene abrollbar sind. Auf diese Weise kann die Entkopplung zwischen dem Träger und der Aufnahmevorrichtung zusätzlich verbessert werden. Gegebenenfalls können die Laufrollen des Trägers und die Stützrollen der Aufnahmevorrichtung auch an voneinander gesonderten, in einer Montagelage im Wesentlichen parallel zueinander verlaufenden, Führungsschienen abgestützt werden.

Der Träger und die Aufnahmevorrichtung sind bei einer Bewegung entlang der Führungsschiene bewegungsgekoppelt miteinander verbunden, wobei vorzugsweise vorgesehen ist, dass der Träger und die Aufnahmevorrichtung bei einer Bewegung entlang der Führungsschiene spielfrei miteinander gekoppelt sind.

Gemäß einem Ausführungsbeispiel der Erfindung kann vorgesehen sein, dass zur bewegbaren Lagerung zwischen dem Träger und der Aufnahmevorrichtung in der Längsrichtung des Trägers wenigstens ein Vorsprung vorgesehen ist, wobei der wenigstens eine Vorsprung am Träger oder an der Aufnahmevorrichtung angeordnet ist und in einer an der Aufnahmevorrichtung oder am Träger angeordneten Ausnehmung verschiebbar geführt ist. Der Vorsprung kann beispielsweise lose in der Ausnehmung aufgenommen sein. Alternativ ist es möglich, dass eine Relativbewegung zwischen dem Träger und der Aufnahmevorrichtung in der Längsrichtung des Trägers durch die Kraft eines mechanischen Federelementes oder durch eine Dämpfvorrichtung (beispielsweise durch eine hydraulische Kolben-Zylinder-Einheit) dämpfbar ist.

Weitere Einzelheiten und Vorteile der Erfindung ergeben sich aus der nachfolgenden Figurenbeschreibung.
- Fig. 1a, 1b: zeigen eine perspektivische Ansicht eines Möbels mit einem Möbelkorpus und relativ dazu bewegbaren Möbelteilen,
- Fig. 2a, 2b: das Möbel gemäß den Figuren 1a, 1b in weiteren Stellungen der Möbelteile zueinander,
- Fig. 3: das Führungssystem in einer perspektivischen Ansicht, wobei die Aufnahmevorrichtung mit der Längsschiene lösbar verriegelt ist,
- Fig. 4: das Führungssystem gemäß Fig. 3, wobei die Aufnahmevorrichtung von der Längsschiene entriegelt ist,
- Fig. 5: das Führungssystem in einer weiteren Stellung des Trägers 11 in einer Tiefenrichtung eines Möbelkorpus,
- Fig. 6a, 6b: das Führungssystem in einer Seitenansicht sowie eine perspektivische Ansicht des auf der Aufnahmevorrichtung angeordneten Laufwagens.

Fig. 1a zeigt eine perspektivische Ansicht eines Möbels 1 mit einem Möbelkorpus 2 und einer Falt-Schiebe-Tür, welche bewegbare Türflügel 3a, 3b; 4a, 4b aufweist. Die Türflügel 3a, 3b und die Türflügel 4a, 4b sind durch ein Führungssystem 5 jeweils zwischen einer ersten Stellung, in welcher die Türflügel 3a, 3b; 4a, 4b im Wesentlichen komplanar zueinander ausgerichtet sind, und einer zweiten Stellung, in welcher die Türflügel 3a, 3b; 4a, 4b im Wesentlichen parallel zueinander ausgerichtet sind, bewegbar gelagert. Die Türflügel 3a, 3b sind in einer zweiten (parallelen) Stellung in ein seitliches Aufnahmefach 8a des Möbelkorpus 2 einschiebbar, während die Türflügel 4a, 4b in einer parallelen Stellung zueinander in ein weiteres Aufnahmefach 8b einschiebbar sind. Die Funktionsweise wird im Folgenden anhand der Türflügel 3a und 3b erläutert, wobei für die Türflügel 4a, 4b dieselben Ausführungen gültig sind. Das Führungssystem 5 umfasst eine Längsschiene 7 mit einer Längsrichtung (L), wobei ein mit dem zweiten Türflügel 3b koppelbarer Laufwagen 6 entlang der Längsschiene 7 verfahrbar gelagert ist. Die Längsschiene 7 ist in einer Montagelage im Wesentlichen horizontal und parallel zu einer Vorderkante des Möbelkorpus 2 angeordnet.

Fig. 1b zeigt das Möbel 1, wobei die Türflügel 3a, 3b ausgehend von der in Fig. 1a gezeigten komplanaren Stellung in eine winkelige Stellung zueinander bewegt wurden. Der erste Türflügel 3a kann beispielsweise über zwei oder mehrere Möbelscharniere 10 an einem Träger 11 beweglich gelagert sein, wobei der Träger 11 in einer Tiefenrichtung (Z) in das Aufnahmefach 8a einschiebbar ist. Der Träger 11 befindet sich in der gezeigten Figur in einer Transferstellung, sodass der Laufwagen 6 zwischen der Längsschiene 7 und dem Träger 11 verschiebbar ist. In der gezeigten Transferstellung ist der Träger 11 mit der Längsschiene 7 lösbar verriegelt, wobei die Verriegelung zwischen der Längsschiene 7 und dem Träger 11 durch einen Eintritt des Laufwagens 6 in oder auf den Träger 11 lösbar ist. Der Träger 11 ist in Form einer länglichen Säule ausgebildet, deren Länge zumindest der halben Höhe der Türflügel 3a, 3b entspricht. Die beiden Türflügel 3a, 3b sind über zumindest einen Scharnierbeschlag 9 um eine vertikal verlaufende Achse gelenkig miteinander verbunden. Der zweite Türflügel 3b ist über den Laufwagen 6 entlang der Längsschiene 7 verfahrbar gelagert.

Fig. 2a zeigt das Möbel 1 mit den Türflügeln 3a und 3b, welche nunmehr parallel zueinander ausgerichtet sind. Der Träger 11 wurde durch einen Eintritt des Laufwagens 6 von der Längsschiene 7 entriegelt, sodass der Träger 11 (zusammen mit dem Laufwagen 6 und den Türflügeln 3a, 3b) in der Tiefenrichtung (Z) entlang einer quer zur Längsrichtung (L) der Längsschiene 7 verlaufenden Führungsschiene 17 (Fig. 3) des Führungssystems 5 in das Aufnahmefach 8a einschiebbar ist.

Fig. 2b zeigt das Möbel 1 mit den Türflügeln 3a, 3b, welche sich nunmehr in einem voll eingeschobenen Zustand im Aufnahmefach 8a befinden. Die Türflügel 3a, 3b sind also durch das Führungssystem 5 ausgehend von einer ersten Stellung gemäß Fig. 1a, in welche die Türflügel 3a, 3b im Wesentlichen komplanar zueinander ausgerichtet sind, und einer zweiten Stellung gemäß Fig. 2b, in welcher die Türflügel 3a, 3b im Wesentlichen parallel zueinander ausgerichtet sind und innerhalb des Aufnahmefachs 8a aufnehmbar sind, bewegbar gelagert. Auf diese Weise kann beispielsweise eine wie in den Figuren 2a, 2b gezeigte Küche 12 vollständig abgedeckt werden, sodass die Küche 12 von einem restlichen Bereich eines Wohnraumes optisch abtrennbar ist. Das Aufnahmefach 8a wird im gezeigten Ausführungsbeispiel von einer Seitenwand 13a und einem von der Seitenwand 13a parallel beabstandeten feststehenden Möbelteil 13b gebildet, wobei die Türflügel 3a, 3b in einer parallelen Stellung zueinander zwischen der Seitenwand 13a und dem feststehenden Möbelteil 13b einschiebbar sind.

Fig. 3 zeigt eine perspektivische Ansicht des Führungssystems 5 im Bereich zwischen der Seitenwand 13a und dem feststehenden Möbelteil 13b, zwischen denen das Aufnahmefach 8a zur Aufnahme der Türflügel 3a, 3b gebildet wird. Die Längsschiene 7 weist eine Längsrichtung (L) auf, welche in einer Montagelage parallel zur einer Vorderkante des Möbelkorpus 2 verläuft. Am feststehenden Möbelteil 13b ist eine Führungsschiene 17 mit einer Längsrichtung (L2) montiert, wobei die Längsrichtung (L) der Längsschiene 7 und die Längsrichtung (L2) der Führungsschiene 17 quer, vorzugsweise im Wesentlichen rechtwinklig, zueinander verlaufen. Der Träger 11 ist zur beweglichen Lagerung des wenigstens einen Türflügels 3a ausgebildet, wobei der Türflügel 3a beispielsweise über zwei oder mehrere Möbelscharniere 10 (Fig. 1b) am Träger 11 um eine in Montagelage vertikal verlaufende Achse schwenkbar lagerbar ist. Der Träger 11 weist zumindest eine Führungsvorrichtung 14 auf, durch welche der Träger 11 entlang der Führungsschiene 17 in der Tiefenrichtung (Z) und in eine der Tiefenrichtung (Z) entgegengesetzte Richtung bewegbar ist. In der gezeigten Figur weist die Führungsvorrichtung 14 des Trägers 11 zumindest eine Laufrolle 14a auf, welche entlang eines ersten Laufsteges 17a der Führungsschiene 17 bewegbar gelagert ist.

Im gezeigten Ausführungsbeispiel ist der Träger 11 über eine Aufnahmevorrichtung 15 mit der Längsschiene 7 lösbar verriegelbar. Die Aufnahmevorrichtung 15 ist zur Aufnahme des Laufwagens 6 ausgebildet, sodass der Laufwagen 6 ausgehend von der Längsschiene 7 in die Aufnahmevorrichtung 15 einfahrbar ist. Zu diesem Zweck können Führungsrillen 20, 21 in der Längsschiene 7 ausgebildet sein, welche sich in der Längsrichtung (L) der Längsschiene 7 erstrecken und welche in der Transferstellung der Aufnahmevorrichtung 15 mit korrespondierenden Führungsrillen 20a, 21a der Aufnahmevorrichtung 15 fluchtend ausgerichtet sind. Auf diese Weise sind die Laufrollen 6a, 6b (Fig. 6b) des Laufwagens 6 ohne eine störende Stoßkante zwischen der Längsschiene 7 und der Aufnahmevorrichtung 15 verfahrbar.

Gemäß der Erfindung ist vorgesehen, dass die Aufnahmevorrichtung 15 relativ zum Träger 11 in der Längsrichtung (L1) des Trägers 11 beweglich gelagert ist. Auf diese Weise sind die Aufnahmevorrichtung 15 und der Träger 11 relativ zueinander in der Längsrichtung (L1) des Trägers 11 verschiebbar gelagert, sodass die Aufnahmevorrichtung 15 durch eine auf den Träger 11 ausgeübte mechanische Kraftausübung (beispielsweise durch das Gewicht des Türflügels 3a oder durch eine Einstellvorrichtung zur Einstellung einer Lage des Türflügels 3a) von unerwünschten Torsionsbewegungen oder Absenkbewegungen des Trägers 11 entkoppelt wird. Dies hat zur Folge, dass die Führungsrillen 20, 21 der Längsschiene 7 und die Führungsrillen 20a, 21a der Aufnahmevorrichtung 15 in der Transferstellung bei einer Absenkung oder Verwindung des Trägers 11 stets fluchtend zueinander ausgerichtet bleiben und damit eine präzise Verschiebung des Laufwagens 6 zwischen der Längsschiene 7 und der Aufnahmevorrichtung 15 gewährleistet ist.

Zur verbesserten Entkopplung zwischen der Aufnahmevorrichtung 15 und dem Träger 11 kann vorgesehen sein, dass die Aufnahmevorrichtung 15 zumindest eine von der Führungsvorrichtung 14 des Trägers 11 gesonderte Stützrolle 16 aufweist, welche entlang der Führungsschiene 17 bewegbar gelagert ist. Vorzugsweise ist vorgesehen, dass die Führungsschiene 17 einen ersten Laufsteg 17a und zumindest einen vom ersten Laufsteg 17a gesonderten zweiten Laufsteg 17b aufweist, wobei die Laufrolle 14a der Führungsvorrichtung 14 entlang des ersten Laufsteges 17a der Führungsschiene 17 und die zumindest eine Stützrolle 16 der Aufnahmevorrichtung 15 entlang des zweiten Laufsteges 17b der Führungsschiene 17 bewegbar gelagert ist.

Der Träger 11 und die Aufnahmevorrichtung 15 sind bei einer Bewegung entlang der Führungsschiene 17 in der Tiefenrichtung (Z) bewegungsgekoppelt miteinander verbunden, wobei vorzugsweise vorgesehen ist, dass die Aufnahmevorrichtung 15 bei einer Bewegung entlang der Führungsschiene 17 in der Tiefenrichtung (Z) und in eine der Tiefenrichtung (Z) entgegengesetzte Richtung spielfrei miteinander gekoppelt sind. Zur verbesserten Abstützung des Trägers 11 kann noch zumindest eine weitere Führungsschiene 18 vorgesehen sein, entlang welcher zumindest eine weitere Laufrolle 19 des Trägers 11 verfahrbar gelagert ist.

Fig. 4 zeigt das Führungssystem 5, wobei die Aufnahmevorrichtung 15 durch eine Einfahrt des Laufwagens 6 von der Längsschiene 7 entriegelt wurde, sodass der Träger 11, die Aufnahmevorrichtung 15 und der auf der Aufnahmevorrichtung 15 gelagerte Laufwagen 6 für den Türflügel 3b für eine Bewegung in der Tiefenrichtung (Z) freigegeben wurden. Der Träger 11 ist über die Laufrolle 14a entlang des ersten Laufsteges 17a der Führungsschiene 17 verfahrbar, während die Stützrolle 16 der Aufnahmevorrichtung 15 entlang des zweiten Laufsteges 17b der Führungsschiene 17 abrollbar ist. Der Träger 11 ist über zumindest eine weitere Laufrolle 19 an der weiteren Führungsschiene 18 abstützbar.

Fig. 5 zeigt eine weitere Stellung des Trägers 11 in der Tiefenrichtung (Z). Der erste Türflügel 3a ist beweglich mit dem Träger 11 verbunden, während der mit dem ersten Türflügel 3a gelenkig verbundene zweite Türflügel 3b über den Laufwagen 6 geführt ist. Durch eine Bewegung des Trägers 11 in der Tiefenrichtung (Z) ist auch die Aufnahmevorrichtung 15, der auf der Aufnahmevorrichtung 15 gelagerte Laufwagen 6 und damit auch die beiden parallel zueinander ausgerichteten Türflügel 3a, 3b in der Tiefenrichtung (Z) in das Aufnahmefach 8a einschiebbar.

Fig. 6a zeigt eine Seitenansicht des Führungssystems 5 in einem montierten Zustand, wobei die Stellung des Trägers 11 in der Tiefenrichtung (Z) der vorangegangenen Fig. 5 entspricht. Am feststehenden Möbelteil 13b ist die Führungsschiene 17 mit den in Höhenrichtung voneinander beabstandeten Laufstegen 17a und 17b angeordnet, wobei die Laufrollen 14a des Trägers 11 entlang des ersten Laufsteges 17a und die Stützrollen 16 der Aufnahmevorrichtung 15 entlang des zweiten Laufsteges 17b der Führungsschiene 17 verfahrbar sind. Zu erkennen ist, dass zur bewegbaren Lagerung zwischen dem Träger 11 und der Aufnahmevorrichtung 15 in der Längsrichtung (L1) des Trägers 11 wenigstens ein Vorsprung 22 vorgesehen ist, wobei der wenigstens eine Vorsprung 22 am Träger 11 oder an der Aufnahmevorrichtung 15 angeordnet ist und in einer an der Aufnahmevorrichtung 15 oder am Träger 11 angeordneten Ausnehmung 23 verschiebbar geführt ist. Der wenigstens eine Vorsprung 22 kann beispielsweise als zylindrischer Zapfen ausgeführt sein, welcher in einer zylindrischen Ausnehmung 23 aufgenommen ist. Auf diese Weise wird bei einer allfälligen Verwindung des Trägers 11 um seine Längsachse (L1) auch kein Drehmoment auf die Aufnahmevorrichtung 15 ausgeübt, sodass die Aufnahmevorrichtung 15 in der Transferstellung trotz einer Verwindung des Trägers 11 um seine Längssachse (L1) exakt zur Längsrichtung (L) der Längsschiene 7 ausgerichtet bleibt. Selbstverständlich können zur verschiebbaren Lagerung zwischen dem Träger 11 und der Aufnahmevorrichtung 15 auch zwei oder mehrere Vorsprünge 22 vorgesehen sein, die in mehreren korrespondierenden Ausnehmungen 23 verschiebbar geführt sind.

Fig. 6b zeigt die Aufnahmevorrichtung 15 mit den Führungsrillen 20a und 21a, welche in der Transferstellung der Aufnahmevorrichtung 15, in welcher sich die Aufnahmevorrichtung 15 an die Längsschiene 7 in der Längsrichtung (L) anschließt, mit den Führungsrillen 20 und 21 der Längsschiene 7 fluchtend ausgerichtet sind. Zu erkennen ist die Stützrolle 16, welche entlang des zweiten Laufsteges 17a der Führungsschiene 17 verfahrbar ist. Die Stützrolle 16 kann als konkave Rolle, beispielsweise als Doppelkegelrolle, ausgebildet sein, wodurch die Stützrolle 16 entlang der Führungsschiene 17 in der Tiefenrichtung (Z) präzise und laufruhig führbar ist. Die Aufnahmevorrichtung 15 ist zur Aufnahme des Laufwagens 6 ausgebildet, welcher zumindest eine Laufrolle 6a mit vertikaler Drehachse und zumindest eine Laufrolle 6b mit horizontaler Drehachse aufweist.

## Patentansprüche

1. Führungssystem (5) zur Führung wenigstens eines bewegbar gelagerten Türflügels (3a), insbesondere einer Falt-Schiebe-Tür, relativ zu einem feststehenden Möbelteil (13b), umfassend:
- zumindest einen Träger (11) zur bewegbaren Lagerung des wenigstens einen Türflügels (3a),
- zumindest eine am feststehenden Möbelteil (13b) zu befestigende Führungsschiene (17) zur Führung des wenigstens einen Trägers (11),
- zumindest eine Führungsvorrichtung (14) zur verschiebbaren Lagerung des wenigstens einen Trägers (11) entlang der Führungsschiene (17),
- zumindest einen Laufwagen (6), welcher mit dem wenigstens einen Türflügel (3a) koppelbar ist,
- zumindest eine Aufnahmevorrichtung (15) zur Aufnahme des wenigstens einen Laufwagens (6), wobei sich die wenigstens eine Aufnahmevorrichtung (15) in einer Längsrichtung (L1) des wenigstens einen Trägers (11) an den wenigstens einen Träger (11) anschließt,
**dadurch gekennzeichnet, dass** die zumindest eine Aufnahmevorrichtung (15) relativ zum Träger (11) in der Längsrichtung (L1) des Trägers (11) bewegbar gelagert ist.

2. Führungssystem nach Anspruch 1, **dadurch gekennzeichnet, dass** die Führungsvorrichtung (14) des Trägers (11) zumindest eine Laufrolle (14a) aufweist, welche entlang der Führungsschiene (17) bewegbar gelagert ist.

3. Führungssystem nach Anspruch 1 oder 2, **dadurch gekennzeichnet, dass** die Aufnahmevorrichtung (15) zumindest eine von der Führungsvorrichtung (14) des Trägers (11) gesonderte Stützrolle (16) aufweist, welche entlang der Führungsschiene (17) bewegbar gelagert ist.

4. Führungssystem nach Anspruch 3, **dadurch gekennzeichnet, dass** die Führungsschiene (17) einen ersten Laufsteg (17a) und zumindest einen vom ersten Laufsteg (17a) gesonderten zweiten Laufsteg (17b) aufweist, wobei die Laufrolle (14a) der Führungsvorrichtung (14) entlang des ersten Laufsteges (17a) der Führungsschiene (17) und die zumindest eine Stützrolle (16) der Aufnahmevorrichtung (15) entlang des zweiten Laufsteges (17b) der Führungsschiene (17) bewegbar gelagert ist.

5. Führungssystem nach einem der Ansprüche 1 bis 4, **dadurch gekennzeichnet, dass** der Träger (11) und die Aufnahmevorrichtung (15) bei einer Bewegung entlang der Führungsschiene (17) bewegungsgekoppelt miteinander verbunden sind.

6. Führungssystem nach einem der Ansprüche 1 bis 5, **dadurch gekennzeichnet, dass** der Träger (11) und die Aufnahmevorrichtung (15) bei einer Bewegung entlang der Führungsschiene (17) spielfrei miteinander gekoppelt sind.

7. Führungssystem nach einem der Ansprüche 1 bis 6, **dadurch gekennzeichnet, dass** zur bewegbaren Lagerung zwischen dem Träger (11) und der Aufnahmevorrichtung (15) in der Längsrichtung (L1) des Trägers (11) wenigstens ein Vorsprung (22) vorgesehen ist, wobei der wenigstens eine Vorsprung (22) am Träger (11) oder an der Aufnahmevorrichtung (15) angeordnet ist und in einer an der Aufnahmevorrichtung (15) oder am Träger (11) angeordneten Ausnehmung (23) verschiebbar geführt ist.

8. Führungssystem nach einem der Ansprüche 1 bis 7, **dadurch gekennzeichnet, dass** die Führungsschiene (17) eine Längsrichtung (L2) aufweist, welche in einer Montagelage im Wesentlichen parallel zur einer Tiefenrichtung (Z) des feststehenden Möbelteiles (13b) angeordnet ist.

9. Führungssystem nach einem der Ansprüche 1 bis 8, **dadurch gekennzeichnet, dass** das Führungssystem (5) zumindest eine Laufschiene (7) aufweist, welche in einer Montagelage quer, vorzugsweise im Wesentlichen rechtwinklig, zur Führungsschiene (17) verläuft.

10. Führungssystem nach Anspruch 9, **dadurch gekennzeichnet, dass** die Aufnahmevorrichtung (15) in der Montagelage in eine Transferstellung bewegbar ist, in welcher die Aufnahmevorrichtung (15) in der Längsrichtung (L) an die Längsschiene (7) anschließt, sodass der zumindest eine Laufwagen (6) zwischen der Längsschiene (7) und der Aufnahmevorrichtung (15) hin und her transferierbar ist.

11. Führungssystem nach Anspruch 10, **dadurch gekennzeichnet, dass** die Aufnahmevorrichtung (15) in der Transferstellung mit der Längsschiene (7) lösbar verriegelt ist, wobei die Verriegelung zwischen der Längsschiene (7) und der Aufnahmevorrichtung (15) durch einen Eintritt des Laufwagens (6) in die Aufnahmevorrichtung (15) lösbar ist.

12. Führungssystem nach einem der Ansprüche 1 bis 11, **dadurch gekennzeichnet, dass** der Träger (11) eine Längsrichtung (L1) aufweist, welche in einer Montagelage im Wesentlichen vertikal verläuft.

13. Möbel (1) mit einem feststehenden Möbelteil (13b) und mit zumindest einem relativ zum feststehenden Möbelteil (13b) bewegbar gelagerten Türflügel (3a) und mit einem Führungssystem (5) nach einem der Ansprüche 1 bis 12 zur Führung des zumindest einen Türflügels (3a) relativ zum feststehenden Möbelteil (13b).

14. Möbel nach Anspruch 13, **dadurch gekennzeichnet, dass** die Führungsschiene (17) am feststehenden Möbelteil (13b) angeordnet ist und sich in einer Tiefenrichtung (Z) des feststehenden Möbelteiles (13b) erstreckt, wobei der zumindest eine Türflügel (3a) mit dem Träger (1) beweglich verbunden ist und zusammen mit dem Träger (11) entlang der Führungsschiene (17) in der Tiefenrichtung (Z) des feststehenden Möbelteiles (13b) bewegbar gelagert ist.

15. Möbel nach Anspruch 14, **dadurch gekennzeichnet, dass** das Möbel (1) zumindest einen zweiten Türflügel (3b) aufweist, welcher mit dem ersten Türflügel (3a) gelenkig verbunden ist, wobei der erste Türflügel (3a) und der zweite Türflügel (3b) zwischen einer ersten Stellung, in welcher der erste Türflügel (3a) und der zweite Türflügel (3b) im Wesentlichen komplanar zueinander ausgerichtet sind, und einer zweiten Stellung, in welcher der erste Türflügel (3a) und der zweite Türflügel (3b) im Wesentlichen parallel zueinander ausgerichtet sind, bewegbar gelagert sind, wobei der erste Türflügel (3a) und der zweite Türflügel (3b) ausgehend von der zweiten Stellung zusammen mit dem Träger (11) entlang der Führungsschiene (17) in der Tiefenrichtung (Z) des feststehenden Möbelteiles (13b) bewegbar gelagert sind.

## Claims

1. A guide system (5) for guiding at least one movably-supported door wing (3a), in particular a folding-sliding-door, relative to a stationary furniture part (13b), comprising:
- at least one carrier (11) for movably supporting the at least one door wing (3a),
- at least one guide rail (17) configured to be fixed to the stationary furniture part (13b) for guiding the at least one carrier (11),
- at least one guiding device (14) for displaceably supporting the at least one carrier (11) along the guide rail (17),
- at least one running carriage (6) configured to be coupled to the at least one door wing (3a),
- at least one receiving device (15) for receiving the at least one running carriage (6), the at least one receiving device (15) adjoining the at least one carrier (11) in a longitudinal direction (L1) of the at least one carrier (11),
**characterized in that** the at least one receiving device (15) is supported so as to be movable relative to the carrier (11) along the longitudinal direction (L1) of the carrier (11).

2. The guide system according to claim 1, **characterized in that** the guiding device (14) of the carrier (11) includes at least one running wheel (14a) movably supported along the guide rail (17).

3. The guide system according to claim 1 or 2, **characterized in that** the receiving device (15) includes at least one supporting roller (16) separate from the guiding device (14) of the carrier (11), the at least one supporting roller (16) being movably supported along the guide rail (17).

4. The guide system according to claim 3, **characterized in that** the guide rail (17) includes a first running limb (17a) and at least one second running limb (17b) separate from the first running limb (17a), the running wheel (14a) of the guiding device (14) being movably supported along the first running limb (17a) of the guide rail (17), and the at least one supporting roller (16) of the receiving device (15) is movably supported along the second running limb (17b) of the guide rail (17).

5. The guide system according to one of the claims 1 to 4, **characterized in that** the carrier (11) and the receiving device (15), upon a movement along the guide rail (17), are connected to one another in a movement-coupled manner.

6. The guide system according to one of the claims 1 to 5, **characterized in that** that the carrier (11) and the receiving device (15) are coupled to one another without clearance during movement along the guide rail (17).

7. The guide system according to one of the claims 1 to 6, **characterized in that** for the movable support between the carrier (11) and the receiving device (15) in the longitudinal direction (L1) of the carrier (11), at least one protrusion (22) is provided, the at least one protrusion (22) being arranged on the carrier (11) or on the receiving device (15) and being displaceably guided in a recess (23) arranged on the receiving device (15) or on the carrier (11).

8. The guide system according to one of the claims 1 to 7, **characterized in that** the guide rail (17) has a longitudinal direction (L2) which is arranged, in a mounted condition of the guide rail (17), substantially parallel to a depth direction (Z) of the stationary furniture part (13b).

9. The guide system according to one of the claims 1 to 8, **characterized in that** the guide system (5) includes at least one longitudinal rail (7) extending transversely, preferably substantially at a right angle, to the guide rail (17) in a mounted position.

10. The guide system according to claim 9, **characterized in that** the receiving device (15), in the mounted position, is movable into a transfer position in which the receiving device (15) adjoins the longitudinal rail (7) in the longitudinal direction (L) such that the at least one running carriage (6) can be transferred to and from between the longitudinal rail (7) and the receiving device (15).

11. The guide system according to claim 10, **characterized in that** the receiving device (15), in the transfer position, is releasably locked to the longitudinal rail (7), and the locking between the longitudinal rail (7) and the receiving device (15) is releasable by an entry of the running carriage (6) into the receiving device (15).

12. The guide system according to one of the claims 1 to 11, **characterized in that** the carrier (11) has a longitudinal direction (L1) extending substantially vertically in a mounted position.

13. An item of furniture (1) comprising a stationary furniture part (13b), at least one door wing (3a) movably supported relative to the stationary furniture part (13b), and a guide system (5) according to one of the claims 1 to 12 for guiding the at least one door wing (3a) relative to the stationary furniture part (13b).

14. The item of furniture according to claim 13, **characterized in that** the guide rail (17) is arranged on the stationary furniture part (13b), the guide rail (17) extending in a depth direction (Z) of the stationary furniture part (13b), wherein the at least one door wing (3a) is movably connected to the carrier (11) and is movably supported, jointly with the carrier (11), along the guide rail (17) in the depth direction (Z) of the stationary furniture part (13b).

15. The item of furniture according to claim 14, **characterized in that** the item of furniture (1) includes at least one second door wing (3b) hingedly connected to the first door wing (3a), wherein the first door wing (3a) and the second door wing (3b) are movably supported between a first position, in which the first door wing (3a) and the second door wing (3b) are aligned substantially coplanar to one another, and a second position, in which the first door wing (3a) and the second door wing (3b) are aligned substantially parallel to one another, wherein the first door wing (3a) and the second door wing (3b), starting from the second position, are displaceably supported, jointly with the carrier (11), along the guide rail (17) in the depth direction (Z) of the stationary furniture part (13b).

## Revendications

1. Système de guidage (5) pour le guidage d'au moins un battant de porte (3a) logé de manière mobile, en particulier d'une porte en accordéon, par rapport à une partie de meuble (13b) fixe, comprenant:
- au moins un support (11) pour le logement mobile de l'au moins un battant de porte (3a),
- au moins un rail de guidage (17) à fixer à la partie de meuble (13b) fixe pour le guidage de l'au moins un support (11),
- au moins un dispositif de guidage (14) pour le logement coulissant de l'au moins un support (11) le long du rail de guidage (17),
- au moins un chariot (6) qui peut être couplé à l'au moins un battant de porte (3a),
- au moins un dispositif de réception (15) pour la réception de l'au moins un chariot (6), dans lequel l'au moins un dispositif de réception (15) est contigu dans un sens longitudinal (L1) de l'au moins un support (11) à l'au moins un support (11),
**caractérisé en ce que** l'au moins un dispositif de réception (15) est logé de manière mobile par rapport au support (11) dans le sens longitudinal (L1) du support (11).

2. Système de guidage selon la revendication 1, **caractérisé en ce que** le dispositif de guidage (14) du support (11) présente au moins un galet (14a) qui est logé de manière mobile le long du rail de guidage (17).

3. Système de guidage selon la revendication 1 ou 2, **caractérisé en ce que** le dispositif de réception (15) présente au moins un rouleau d'appui (16) séparé du dispositif de guidage (14) du support (11) qui est logé de manière mobile le long du rail de guidage (17).

4. Système de guidage selon la revendication 3, **caractérisé en ce que** le rail de guidage (17) présente une première passerelle (17a) et au moins une deuxième passerelle (17b) séparée de la première passerelle (17a), dans lequel le galet (14a) du dispositif de guidage (14) est logé de manière mobile le long de la première passerelle (17a) du rail de guidage (17) et l'au moins un rouleau d'appui (16) du dispositif de réception (15) est logé de manière mobile le long de la deuxième passerelle (17b) du rail de guidage (17).

5. Système de guidage selon l'une quelconque des revendications 1 à 4, **caractérisé en ce que** le support (11) et le dispositif de réception (15) sont reliés l'un à l'autre de manière couplée en déplacement lors d'un déplacement le long du rail de guidage (17).

6. Système de guidage selon l'une quelconque des revendications 1 à 5, **caractérisé en ce que** le support (11) et le dispositif de réception (15) sont couplés l'un à l'autre sans jeu lors d'un déplacement le long du rail de guidage (17).

7. Système de guidage selon l'une quelconque des revendications 1 à 6, **caractérisé en ce qu'**au moins une saillie (22) est prévue pour le logement mobile entre le support (11) et le dispositif de réception (15) dans le sens longitudinal (L1) du support (11), dans lequel l'au moins une saillie (22) est agencée au niveau du support (11) ou au niveau du dispositif de réception (15) et est guidée de manière coulissante dans un évidement (23) agencé au niveau du dispositif de réception (15) ou au niveau du support (11).

8. Système de guidage selon l'une quelconque des revendications 1 à 7, **caractérisé en ce que** le rail de guidage (17) présente un sens longitudinal (L2) qui est agencé dans une position de montage sensiblement parallèlement à un sens de profondeur (Z) de la partie de meuble (13b) fixe.

9. Système de guidage selon l'une quelconque des revendications 1 à 8, **caractérisé en ce que** le système de guidage (5) présente au moins un rail de roulement (7) qui s'étend dans une position de montage transversalement, de préférence sensiblement à angle droit, au rail de guidage (17).

10. Système de guidage selon la revendication 9, **caractérisé en ce que** le dispositif de réception (15) est mobile dans la position de montage dans une position de transfert, dans laquelle le dispositif de réception (15) est contigu dans le sens longitudinal (L) au rail longitudinal (7) de sorte que l'au moins un chariot (6) puisse être transféré alternativement entre le rail longitudinal (7) et le dispositif de réception (15).

11. Système de guidage selon la revendication 10, **caractérisé en ce que** le dispositif de réception (15) est verrouillé de manière détachable dans la position de transfert avec le rail longitudinal (7), dans lequel le verrouillage entre le rail longitudinal (7) et le dispositif de réception (15) est détachable par une entrée du chariot (6) dans le dispositif de réception (15).

12. Système de guidage selon l'une quelconque des revendications 1 à 11, **caractérisé en ce que** le support (11) présente un sens longitudinal (L1) qui s'étend sensiblement verticalement dans une position de montage.

13. Meuble (1) avec une partie de meuble (13b) fixe et avec au moins un battant de porte (3a) logé de manière mobile par rapport à la partie de meuble (13b) fixe et avec un système de guidage (5) selon l'une quelconque des revendications 1 à 12 pour le guidage de l'au moins un battant de porte (3a) par rapport à la partie de meuble (13b) fixe.

14. Meuble selon la revendication 13, **caractérisé en ce que** le rail de guidage (17) est agencé au niveau de la partie de meuble (13b) fixe et s'étend dans un sens de profondeur (Z) de la partie de meuble (13b) fixe, dans lequel l'au moins un battant de porte (3a) est relié de manière mobile au support (1) et est logé de manière mobile conjointement avec le support (11) le long du rail de guidage (17) dans le sens de profondeur (Z) de la partie de meuble (13b) fixe.

15. Meuble selon la revendication 14, **caractérisé en ce que** le meuble (1) présente au moins un deuxième battant de porte (3b) qui est relié de manière articulée au premier battant de porte (3a), dans lequel le premier battant de porte (3a) et le deuxième battant de porte (3b) sont logés de manière mobile entre une première position, dans laquelle le premier battant de porte (3a) et le deuxième battant de porte (3b) sont orientés de manière sensiblement coplanaire l'un à l'autre, et une deuxième position, dans laquelle le premier battant de porte (3a) et le deuxième battant de porte (3b) sont orientés sensiblement parallèlement l'un à l'autre, dans lequel le premier battant de porte (3a) et le deuxième battant de porte (3b) sont logés de manière mobile à partir de la deuxième position conjointement avec le support (11) le long du rail de guidage (17) dans le sens de la profondeur (Z) de la partie de meuble (13b) fixe.
